# EUROPÄISCHE PATENTSCHRIFT

(11) **EP 1 118 543 B1**
(45) Veröffentlichungstag und Bekanntmachung des Hinweises auf die Patenterteilung: **11.06.2003**
(21) Anmeldenummer: 00000001.8
(22) Anmeldetag: 08.12.2000
(51) Int. Cl.: B65B 69/00, A24C 5/356

(54) **Verfahren und Vorrichtung zum automatischen Öffnen und Entleeren von verschlossenen Kartons für stabförmige Artikel der Tabak verarbeitenden Industrie**
Method and apparatus for automatically opening and emptying closed cartons for rod-like articles from the tabacco processing industry
Procédé et dispositif pour ouvrir et vider automatiquement des boîtes en carton fermées pour des produits en forme de tige de l'industrie de tabac

(30) Priorität: 19.01.2000 DE 10002190
(43) Veröffentlichungstag der Anmeldung: 25.07.2001
(62) Teilanmeldung aus: 02102001.1
(73) Patentinhaber: HAUNI Maschinenbau Aktiengesellschaft, 21033 Hamburg (DE)
(72) Erfinder: Fliegel, Richard, 21509, Glinde (DE); Janthur, Thomas, 22149, Hamburg (DE); Kaya, Recep, 21035, Hamburg (DE)
(74) Vertreter: Eisenführ, Speiser & Partner

(56) Entgegenhaltungen:
- FR-A- 2 765 554
- US-A- 3 774 791
- US-A- 4 661 034

## Beschreibung

Die Erfindung betrifft ein Verfahren zum automatischen Öffnen und Entleeren von verschlossenen Kartons für stabförmige Artikel der tabakverarbeitenden Industrie und eine Vorrichtung zum automatischen Öffnen von verschlossenen Kartons für stabförmige Artikel der tabakverarbeitenden Industrie.

Ein derartiges Verfahren bzw. eine derartige Vorrichtung sind nach Wissen der Anmelderin aus dem Stand der Technik nicht bekannt. Die US-A 4,661,034 zeigt ein Verfahren und eine Vorrichtung zum automatischen Entleeren von Kartons für stabförmige Artikel der tabakverarbeitenden Industrie, für Kartons, bei denen der Öffnungsabschnitt ein einseitig mit dem jeweiligen Karton schwenkbar verbundener Deckel ist, wobei ein Karton in eine aufnahme einer Hebevorrichtung verbracht, von der Hebevorrichtung angehoben, nach vollständiger Öffnung an einen Schwenkrahmen übergeben und zur Entleerung in dem Schwenkrahmen etwa um 180° verschwenkt wird. Dabei werden bereits teilweise offene Kartons verarbeitet. Weiterhin ist beispielsweise aus der FR-A-2765554 eine Vorrichtung zum automatischen Öffnen von verschlossenen, mit einem Öffnungsabschnitt versehenen Kartons für stabförmige Artikel der tabakverarbeitenden Industrie bekannt, bei dem eine einem Förderweg der Kartons zugeordnete Saugvorrichtung zum Ansaugen und Öffnen des Öffnungsabschnittes des Kartons vorgesehen ist.

Weiterhin betrifft die Erfindung eine Vorrichtung zum Entleeren von geöffneten Kartons für stabförmige Artikel der tabakverarbeitenden Industrie mit einer einer Hebevorrichtung zugeordneten Aufnahme für mindestens einen Karton.

Derartige Vorrichtungen sind aus den japanischen Offenlegungsschriften 56-52880 und 57-28640 bekannt. Beide Offenlegungsschriften zeigen jeweils in den wesentlichen Funktionen übereinstimmende Vorrichtungen der vorstehend genannten Art, bei denen mit Filterstäben gefüllte Kartons in bereits geöffnetem Zustand auf einem Zuförderer einer Aufnahme einer Hebevorrichtung zugeführt werden. Die Hebevorrichtung hebt den jeweiligen Karton mit Hilfe der Aufnahme in einen Schwenkrahmen. Der Schwenkrahmen läßt sich um 180° verschwenken, um den jeweiligen Karton zu entleeren. Anschließend wird der somit auf dem Kopf stehende Karton aus dem Schwenkrahmen gestoßen, so daß er liegend eine Rutsche zum Abfördern herabrutschen kann.

Ausgehend von diesem Stand der Technik war es die Aufgabe der vorliegenden Erfindung, eine Vorrichtung der vorstehend genannten Art zur Verfügung zu stellen, die weniger Personal erfordert.

Diese Aufgabe wurde dadurch gelöst, daß eine Vorrichtung zum automatischen Öffnen von verschlossenen, mit einem Öffnungsabschnitt versehenen Kartons für stabförmige Artikel der tabakverarbeitenden Industrie gemäss Anspruch 5 zur Verfügung gestellt wird. Darüber hinaus wird auch für das der vorstehend genannten Erfindung zugrundeliegende Verfahren gemäss Anspruch 1 selbständiger Schutz beansprucht.

Der Vorteil der vorliegenden Erfindung liegt insbesondere darin, daß aufgrund der automatischen Öffnung der Öffnungsabschnitte der Kartons auf ein Öffnen von Hand verzichtet werden kann.

Die erfindungsgemässe Vorrichtung weist eine Saugvorrichtung auf, welche von einer ersten, den Deckel in seiner geschlossenen Stellung erfassenden Position um etwa 180° zusammen mit dem erfaßten Deckel in eine zweite, den Deckel aufhaltende Position verschwenkbar ist, um den Deckel öffnen zu können. Auf diese Weise liegt der Deckel vollständig außerhalb der Ebene der durch den Deckel verschließbaren Öffnung des Kartons, so daß der Deckel den Zugang zu dieser Öffnung in keiner Weise behindern kann. Dies ist insbesondere dann vorteilhaft, wenn temporär ein Schwert auf die dann freiliegende Öffnung verschwenkt wird, um diese Öffnung zumindest temporär erneut zu verschließen.

Bei einer weiteren vorteilhaften Ausführungsform ist an der Seite der Aufnahme für den Karton, zu der auch der Deckel von der Saugvorrichtung verschwenkt wird, ein Federblech vorgesehen, welches an seinem Ende eine Verdickung aufweist, hinter welche Verdickung der Deckel beim Aufschwenken mittels der Saugvorrichtung einrasten kann. Auf diese Weise wird sichergestellt, daß der Deckel in der um 180° verschwenkten Position verbleibt. Dieses Federblech zum Zurückhalten des Deckels fährt bevorzugt zusammen mit der Aufnahme in der Hebevorrichtung nach oben in Richtung auf den Schwenkrahmen zum Entleeren des Kartons, kann jeoch auch feststehend ausgebildet sein.

Bei einer anderen Variante der Erfindung, die insbesondere für Deckel von Kartons geeignet ist, welche Deckel Laschen aufweisen, die in der geschlossenen Stellung des Deckels in den Seitenwänden des Kartons stecken, wird beim Öffnen des Deckels jede aus den Seitenwänden des Kartons herausgezogene Lasche automatisch ebenfalls um 180° verschwenkt. Auf diese Weise wird auch bezüglich der Laschen sichergestellt, daß diese die Entleerung des Kartons bzw. die weitere Verarbeitung - beispielsweise durch das oben erwähnte Schwert zum temporären Verschließen der Öffnung - nicht behindern. Dabei ist es vorteilhaft, wenn ein Schwenkhebel vorgesehen ist, der bei geöffnetem Deckel in Kontakt mit mindestens einer der Laschen bringbar ist, um die mindestens eine Lasche in eine von dem Karton wegweisende Richtung zu verschwenken. Dabei kann der Schwenkhebel die Laschen aktiv verschwenken oder er kann passiv wirken, indem in dem Förderweg der Kartons derart angeordnet ist, daß die Laschen automatisch gegen den Schwenkhebel laufen und somit zurückgedrückt werden.

Um bei den vorerwähnten mit Laschen versehenen Deckeln weiterhin sicherzustellen, daß diese auch während des Hebevorganges durch die Hebevorrichtung nicht wieder zurück in Richtung auf den Deckel verschwenken, ist bei einer weiteren Ausführungsform der Erfindung die Hebevorrichtung mit seitlichen Führungen für die Kartons versehen, welche Führungen in ihrem Abstand zu dem jeweiligen Karton so angeordnet sind, daß sie die mindestens eine von dem Schwenkhebel verschwenkte Lasche während des Anhebens des Kartons mittels der Hebevorrichtung derart in Richtung auf den Karton drücken, daß die Lasche mindestens ihren durch den Schwenkhebel verursachten Grad der Verschwenkung beibehält. Auf diese Weise gerät bei dieser Ausführungsform die jeweilige Lasche auch während des Hebevorganges nicht wieder zurück in ihre ursprüngliche und somit störende Position.

Bei einer anderen Ausführungsform der Erfindung ist ein Zuförderer zum Zuführen von geschlossenen Kartons zu der Aufnahme vorgesehen, welcher Zuförderer mit einer zweiten Saugvorrichtung und einem Sensor ausgestattet ist, um die Kartons auf dem Zuförderweg zu erfassen und beim Erfassen eines Kartons den nachfolgenden Karton mit Hilfe der Saugvorrichtung vorübergehend anzuhalten, um den erfaßten Karton von den nachfolgenden Kartons zu vereinzeln. Auf diese Weise ist sichergestellt, daß jeweils nur ein einzelner Karton in die Aufnahme der Hebevorrichtung gerät.

Eine weitere Ausführungsform weist einen Abförderer mit entlang des Abförderweges angeordneten Reibelementen, insbesondere Bürstenelementen auf. Diese dienen dazu, die entleerten Kartons, die somit einen höheren Schwerpunkt aufweisen, in aufrechter Position auf dem Abförderweg abfördern zu können. Dies erleichtert die weitere Verarbeitung der Kartons.

Weitere vorteilhafte Ausführungsformen der Erfindung sind in den Unteransprüchen angegeben.

Ein Ausführungsbeispiel der vorliegenden Erfindung wird nunmehr mit Bezug auf die begleitende Zeichnung beschrieben.

Die Figuren zeigen:
- Fig. 1: eine Seitenansicht einer erfindungsgemäßen Vorrichtung zum Öffnen und Entleeren von Kartons für stabförmige Artikel der tabakverarbeitenden Industrie;
- Fig. 2: eine Frontalansicht der Ausführungsform gemäß Fig. 1;
- Fig. 3a: eine Detailansicht gemäß dem Ausschnitt A in der Fig. 1;
- Fig. 3b: eine Detailansicht gemäß dem Ausschnitt A in der Fig. 2;
- Fig. 4a: eine Detailansicht gemäß dem Ausschnitt B in der Fig. 1;
- Fig. 4b: eine Detailansicht gemäß dem Ausschnitt B in der Fig. 2;
- Fig. 5a: eine Detailansicht gemäß dem Ausschnitt C in der Fig. 1;
- Fig. 5b: eine Detailansicht gemäß dem Ausschnitt C in der Fig. 2;
- Fig. 6a: eine Detailansicht gemäß dem Ausschnitt D in der Fig. 1;
- Fig. 6b: eine Detailansicht gemäß dem Ausschnitt D in der Fig. 2;
- Fig. 7a: eine Detailansicht gemäß dem Ausschnitt E in der Fig. 1;
- Fig. 7b: eine Detailansicht gemäß dem Ausschnitt E in der Fig. 2;
- Fig. 8a: eine Detailansicht gemäß dem Ausschnitt F in der Fig. 1; und
- Fig. 8b: eine Detailansicht gemäß dem Ausschnitt F in der Fig. 2.

Fig. 1 zeigt eine erfindungsgemäße Vorrichtung 1 zum Öffnen und Entleeren von Kartons 2 für (nicht dargestellte) Filterstäbe. Die Vorrichtung 1 weist ein Gestell 4 auf, welches Füße 6 aufweist. Die Füße 6 stehen auf einem gestrichelt dargestellten Boden 8. Das Gestell 4 trägt alle im folgenden beschriebenen Einrichtungen der Vorrichtung 1.

Die Kartons 2 werden auf einem als Zuförderer dienenden Zuförderband 10, welches mit Seitenführungen 12 für die Kartons 2 versehen ist, in Richtung auf eine Hebevorrichtung 14 gefördert. Zu diesem Zweck wird das Förderband 10 mit Hilfe eines Motors 16 über ein Antriebsrad 18 und Umlenkrollen 20 angetrieben. Die Kartons 2 stehen auf dem Förderband 10 in aufrechter Position.

Kurz vor Erreichen einer Aufnahme 22 für die Kartons 2 werden die Kartons 2 von einer mit einer nicht dargestellten Vakuumeinrichtung verbundenen Saugeinrichtung 24 angesaugt, sobald ein nicht dargestellter Sensor feststellt, daß ein Karton 2 die Saugeinrichtung 24 passiert hat. Zum Ansaugen weist die Saugeinrichtung 24 in Richtung auf die Kartons 2 ausfahrbahre Saugnäpfe 26 auf. Diese Saugeinrichtung 24 mit den Saugnäpfen 26 und den in der Festhalteposition befindlichen Karton 2 ist als Ausschnitt A der Fig. 1 in der Fig. 3a nochmals vergrößert dargestellt. Dabei ist die Seitenführung 12 des Förderbandes 10 teilweise unterbrochen dargestellt, um das Stehen des Kartons 2 auf dem Förderband 10 darstellen zu können.

Die Fig. 2 zeigt in dem Ausschnitt A die Saugeinrichtung 24 und die Saugnäpfe 26 in einer Frontalansicht. Auch dieser Ausschnitt A der Fig. 2 ist vergrößert in der Fig. 3b dargestellt.

Nach Vereinzelung durch die Saugeinrichtung 24 wird der dem gemäß Ausschnitt A festgehaltenen Karton 2 vorauseilende Karton 2 in der Aufnahme 22 aufgenommen, indem er gegen die Halteplatte 28 der Aufnahme 22 von dem Förderband 10 getrieben wird. Wie die Frontalansicht der Fig. 2 zeigt, ist das Förderband 10 zweigeteilt. Auf diese Weise ist es möglich, daß die Aufnahme 22 mit Hilfe der Hebevorrichtung 14 mit dem Karton 2 zusammen durch die Förderebene des Förderbandes 10 hindurch angehoben werden kann. Zu diesem Zweck weist die Hebevorrichtung 14 einen Arm 30 auf, auf welchem der Karton 2 in der Aufnahme 22 zu liegen kommt.

Vor dem Anheben des Kartons 2 mit Hilfe der Hebevorrichtung 14 bzw. dem Arm 30 wird ein Deckel 32 des Kartons 2 mit Hilfe einer Saugeinrichtung 34 geöffnet. Die Saugeinrichtung 34 ist in dem Ausschnitt C der Fig. 1 zu erkennen und auch in der entsprechenden Fig. 5a, die den Ausschnitt C der Fig. 1 zeigt. Die Fig. 5b zeigt die entsprechende Seitenansicht des Ausschnittes C, wie er auch in der Frontalansicht der Fig. 2 zu erkennen ist. Die Saugeinrichtung 34 weist ebenfalls Saugnäpfe 36 zum Kontaktieren und Anheben des Deckels 32 des Kartons 2 auf. Mit Hilfe der gemäß Fig. 5b um eine Achse 38 schwenkbaren Saugeinrichtung 34 läßt sich dann der Deckel 32 des Kartons 2 um 180° in die in der Fig. 5a gestrichelt dargestellte Position 40 verschwenken.

In der Fig. 5a wird der von der Saugeinrichtung 34 aufgeschwenkte Deckel 32 von einem am Ende 42 eines Federbleches 44 angebrachten Vorsprung 46 gehalten, indem das Federblech 44 federnd zurückschnappt, wenn der Deckel 32 von der Saugeinrichtung 34 in die Position 40 verschwenkt wird.

Die Fig. 5b zeigt, daß der Vorsprung 46 sowie das Federblech 44 zweigeteilt ausgeführt ist (siehe die gestrichelten Linien hinter dem Karton 2 der Fig. 5b).

Der Deckel 32 weist darüber hinaus Laschen 48 auf, die in den Seitenwänden 50 der Kartons 2 stecken. Beim Öffnen des Deckels 32 mit Hilfe der Saugeinrichtung 34 werden die Laschen 48 aus den Seitenwänden 50 der Kartons 2 herausgezogen. Nach Abschluß des Verschwenkvorganges und Einrasten des Deckels 32 in die in der Fig. 5a mit 40 bezeichnete Position unter dem Vorsprung 46 des Federbleches 44 stehen die Deckel entsprechend der Linie 52 nach oben ab. Um die gemäß 52 abstehenden Laschen unterhalb der Ebene des mit 40 bezeichneten geöffneten Deckels 32 zu drücken ist ein Hebel 54 vorgesehen. Der Hebel 54 weist einen Stift 56 auf, der als Widerhaken für den gemäß Linie 52 die nach oben stehende Lasche 48 dient. Dieser Hebel 54 ist um eine Achse 58 schwenkbar an einer Platte 60 befestigt. Mit Hilfe des Hebels 54 lassen sich die Laschen 48 gemäß den in der Fig. 5b gestrichelt dargestellten Linien 62 passiv verschwenken. D.h. der Hebel 54 wirkt nur passiv auf die Laschen 48.

Anschließend wird der so geöffnete Karton 2 mit Hilfe der Hebevorrichtung 14 in einen Schwenkrahmen 64 angehoben, wo er von Winkelhaltern 66 gehalten wird. Die Winkelhalter 66 sind gemäß den Ausschnitten D der Fig. 1 und 2 in den Fig. 6a und 6b vergrößert dargestellt. Dabei verhindern seitliche Führungen 90, daß die Laschen 48 wieder zurückschnappen, da der gegenseitige Abstand der Führungen 90 so bemessen ist, daß die einmal von dem Hebel 54 niedergedrückten Laschen 48 beim Heben des Kartons 2 an den Führungen 90 schleifen.

Danach wird der Karton 2, der gemäß dem Ausschnitt E der Fig. 1 und 2 in dem Schwenkrahmen 64 auch von oben mit Hilfe von Winkeln 68 und 70 gehalten wird (siehe Fig. 7a und 7b), in die in der Fig. 1 gestrichelt dargestellte Stellung 72 verschwenkt. In der Stellung 72 ist der Karton 2 somit um etwa 180° gegenüber der Stellung des Kartons 2 in der Aufnahme 22 verschwenkt, so daß sich der Inhalt des Kartons 2 aus Filterstäben in eine Aufnahme 74 für einen Massenstrom für Filterstäbe ergießen kann.

Dann wird der entleerte Karton 2 wieder um etwa 180 ° zurückgeschwenkt, so daß ein gemäß den Ausschnitten F in den Fig. 1 und 2 in den Fig. 8a und 8b vergrößert dargestellter Abholer 76 die Kartons 2 aus dem Schwenkrahmen 64 entnehmen und auf einem Abförderweg 78 abfördern kann. Der Abförderweg 78 ist ebenfalls mit seitlichen Führungen 80 versehen. An den seitlichen Führungen 80 befinden sich darüber hinaus Bürsten 82, die den Karton 2 an den Seitenwänden 50 kontaktieren und ihn so in aufrechter Position trotz durch die Entleerung erhöhtem Schwerpunkt halten. Der Abholer 76 wird über eine Hydraulik 84 betätigt.

## Patentansprüche

1. Verfahren zum automatischen Öffnen und Entleeren von verschlossenen Kartons (2) für stabförmige Artikel der tabakverarbeitenden Industrie, für Kartons (2), bei denen der Öffnungsabschnitt ein einseitig mit dem jeweiligen karton (2) schwenkbar verbundener Deckel (32) ist, mit den Schritten:
- ein verschlossener Karton (2) wird in eine Aufnahme (22) einer Hebevorrichtung (14) für den Karton (2) verbracht;
- der verschlossene Karton (2) wird automatisch geöffnet;
- der geöffnete Karton (2) wird von der Hebevorrichtung (14) angehoben;
- der geöffnete Karton (2) wird von der Hebevorrichtung (14) an einen Schwenkrahmen (64) übergeben;
- der geöffnete Karton (2) wird zur Entleerung desselben in dem Schwenkrahmen (64) etwa um 180° verschwenkt.

2. Verfahren nach Anspruch 1, mit dem Schritt:
- der verschlossene Karton (2) wird vor dem Verbringen in die Hebevorrichtung (14) aus einer Reihe von verschlossenen Kartons (2) vereinzelt.

3. Verfahren nach einem der vorstehenden Ansprüche,
wobei der Karton (2) einen mit seitlichen Laschen (48) versehenen Deckel (32) aufweist, welche Laschen (48) beim verschlossenen Karton (2) in den Seitenwänden (50) des Kartons (2) stecken,
mit den Schritten:
- der geschlossene Karton (2) wird durch automatisches Öffnen des Deckels (32) geöffnet;
- die beim Öffnen des Deckels (32) aus den Seitenwänden (50) des Kartons herausgezogenen Laschen (48) werden automatisch um etwa 180° verschwenkt.

4. Verfahren nach einem der vorstehenden Ansprüche,
mit den weiteren Schritten:
- der entleerte Karton (2) wird in dem Schwenkrahmen (64) um etwa 180° zurückgeschwenkt;
- der entleerte Karton (2) wird in aufrechter Stellung aus dem Schwenkrahmen (64) entnommen und abgefördert.

5. Vorrichtung zum automatischen Öffnen von verschlossenen, mit einem Öffnungsabschnitt (32) versehenen Kartons (2) für stabförmige Artikel der tabakverarbeitenden Industrie, für Kartons (2), bei denen der Öffnungsabschnitt ein einseitig mit dem jeweiligen Karton (2) schwenkbar verbundener Deckel (32) ist,
mit einer einem Förderweg der Kartons (2) zugeordneten Saugvorrichtung (34) zum Ansaugen und Öffnen des Öffnungsabschnittes (32) der Kartons (2),
wobei die Saugvorrichtung (34) von einer ersten, den Deckel (32) in seiner geschlossenen Stellung erfassenden Position um etwa 180° zusammen mit dem erfaßten Deckel (32) in eine zweite, den Deckel (32) aufhaltende Position verschwenkbar ist, um den Deckel (32) öffnen zu können.

6. Vorrichtung nach Anspruch 5,
wobei eine, bevorzugt als Federblech (44, 46) ausgebildete, Rückhaltevorrichtung derart im Bereich der Saugvorrichtung (34) angeordnet ist, daß der Deckel (32) in der zweite Position in diese einschnappen kann, um den Deckel (32) in der zweiten Position zu halten.

7. Vorrichtung nach Anspruch 5 oder 6,
für Kartons (2), bei denen der Deckel (32) mit seitlichen Laschen (48) versehen ist, welche Laschen (48) in der geschlossenen Stellung des Deckels (32) in Seitenwänden (50) des Kartons (2) stecken,
wobei mindestens ein Schwenkhebel (54) vorgesehen ist, der bei geöffnetem Deckel (32) in Kontakt mit mindestens einer der Laschen (48) bringbar ist, um die mindestens eine Lasche (48) in eine von dem Karton (2) wegweisende Richtung zu verschwenken.

8. Vorrichtung zum Entleeren von geöffneten Kartons (2) für stabförmige Artikel der tabakverarbeitenden Industrie,
mit einer einer Hebevorrichtung zum Anheben der Kartons (2) zugeordneten Aufnahme (22) für mindestens einen Karton (2),
mit einem für die Kartons (2) mittels der Hebevorrichtung (14) erreichbaren Schwenkrahmen (64) zur Entleerung der Kartons (2), **gekennzeichnet durch** eine Vorrichtung nach einem der Ansprüche 5 bis 7.

9. Vorrichtung nach Anspruch 8,
wobei die Saugvorrichtung (34) im Bereich der Aufnahme (22) angeordnet ist, so daß ein sich in der Aufnahme befindlicher Karton (2) geöffnet werden kann.

10. Vorrichtung nach Anspruch 9,
wobei die Hebevorrichtung (14) entlang des Hebeweges der Hebevorrichtung (14) angeordnete seitliche Führungen (90) für den mindestens einen in der Aufnahme der Hebevorrichtung (14) befindlichen Karton (2) aufweist, welche Führungen (90) in ihrem Abstand zu dem jeweiligen Karton (2) so angeordnet sind, daß sie die mindestens eine von dem Schwenkhebel (54) verschwenkte Lasche (48) während des Anhebens des Kartons (2) mittels der Hebevorrichtung (14) derart in Richtung auf den Karton (2) drücken, daß die Lasche (48) mindestens ihren durch den Schwenkhebel (54) verursachten Grad der Verschwenkung beibehält.

11. Vorrichtung nach einem der Ansprüche 8 bis 10,
mit einem Zuförderer (10) zum Zuführen der geschlossenen Kartons (2) zu der Aufnahme (22),
wobei an dem Zuförderer (10) mindestens eine seitlich angeordnete zweite Saugvorrichtung (24) und ein Sensor zum Erfassen von Kartons (2) vorgesehen ist,
welche zweite Saugvorrichtung (24) beim Erfassen eines Kartons (2) durch den Sensor den nachfolgenden Karton (2) vorübergehend ansaugen kann.

12. Vorrichtung nach einem der Ansprüche 8 bis 11,
mit einem Abförderer (76) zum Abfördern der entleerten Kartons (2) entlang eines Abförderweges,
wobei an dem Abförderer (76) mindestens ein seitlich entlang des Abförderweges (78) angeordnetes Reibelement, insbesondere Bürstenelement (82), vorgesehen ist, um die entleerten Kartons (2) in aufrechter Position auf dem Abförderweg (78) zu bewegen.

## Claims

1. A method of automatically opening and emptying closed boxes (2) for rod-shaped articles in the tobacco-processing industry, in particular for boxes (2) in which the opening portion is a lid (32) connected pivotably at one side to the respective box (2), comprising the following steps:
- a closed box (2) is moved into a receiving means (22) of an elevator device (14) for the box (2),
- the closed box (2) is automatically opened,
- the opened box (2) is lifted by the elevator device (14),
- the opened box (2) is transferred from the elevator device (14) to a pivotal frame (64), and
- the opened box (2) is pivoted approximately through 180° for emptying thereof in the pivotal frame (64).

2. A method according to claim 1 comprising the following step:
- before being moved into the elevator device (14) the closed box (2) is separated to constitute an individual item from a row of closed boxes (2).

3. A method according to one of the preceding claims wherein the box (2) has a lid (32) which is provided with side flap portions (48), which flap portions (48) fit into the side walls (50) of the box (2) when the box (2) is closed,
comprising the following steps:
- the closed box (2) is opened by automatic opening of the lid (32), and
- the side flap portions (48) which are pulled out of the side walls (50) of the box upon opening of the lid (32) are automatically pivoted through about 180°.

4. A method according to one of the preceding claims comprising the following further steps:
- the emptied box (2) is pivoted back through about 180° in the pivotal frame (64), and
- the emptied box (2) is removed from the pivotal frame (64) in the upright position and conveyed away.

5. Apparatus for automatically opening closed boxes (2) provided with an opening portion (32), for rod-shaped articles in the tobacco-processing industry, for boxes (2) in which the opening portion is a lid (32) connected pivotably at one side to the respective box (2), comprising a suction device (34) associated with a conveyor path of the boxes (2), for sucking and opening the opening portion (32) of the boxes (2), wherein the suction device (34) is pivotable from a first position of engaging the lid (32) in its closed position through about 180° together with the engaged lid (32) into a second position of holding the lid (32) open, in order to be able to open the lid (32).

6. Apparatus according to claim 5 wherein a retaining device which is preferably in the form of a spring plate (44, 46) is arranged in the region of the suction device (34) in such a way that in the second position the lid (32) can snap into same in order to hold the lid (32) in the second position.

7. Apparatus according to claim 5 or claim 6 for boxes (2) in which the lid (32) is provided with side flap portions (48), which flap portions (48) in the closed position of the lid (32) fit into side walls (50) of the box (2), wherein there is provided at least one pivotal lever (54) which, when the lid (32) is opened, can be brought into contact with at least one of the side flap portions (48) in order to pivot the at least one side flap portion (48) in a direction away from the box (2).

8. Apparatus for emptying opened boxes (2) for rod-shaped articles in the tobacco-processing industry, comprising
a receiving means (22) for at least one box (2), the receiving means being associated with an elevator device for lifting the boxes (2), and
a pivotal frame (64) for emptying the boxes (2), which pivotal frame can be reached for the boxes (2) by means of the elevator device (14),
**characterised by** an apparatus according to one of claims 5 to 7.

9. Apparatus according to claim 8 wherein the suction device (34) is arranged in the region of the receiving means (22) so that a box (2) disposed in the receiving means can be opened.

10. Apparatus according to claim 9 wherein the elevator device (14) has lateral guides (90) arranged along the lifting path of movement of the elevator device (14), for the at least one box (2) disposed in the receiving means of the elevator device (14), which guides (90) are so arranged in respect of their spacing relative to the respective box (2) that they urge the at least one side flap portion (48) which is pivoted by the pivotal lever (54) towards the box (2) during the lifting of the box (2) by means of the elevator device (14), in such a way that the side flap portion (48) maintains at least its degree of pivotal movement which was caused by the pivotal lever (54).

11. Apparatus according to one of claims 8 to 10 comprising a feed conveyor (10) for feeding the closed boxes (2) to the receiving means (22), wherein provided at the feed conveyor (10) is at least one laterally arranged second suction device (24) and a sensor for detecting boxes (2), which second suction device (24), when a box (2) is detected by the sensor, can temporarily suctionally engage the subsequent box (2).

12. Apparatus according to one of claims 8 to 11 and comprising a removal conveyor (76) for conveying the emptied boxes (2) away along a removal conveyor path, wherein provided at the removal conveyor (76) is at least one friction element, in particular a brush element (82), arranged laterally along the removal conveyor path (78), in order to move the emptied boxes (2) in an upright position on the removal conveyor path (78).

## Revendications

1. Procédé d'ouverture et de vidange automatique de boîtes en carton fermées (2) pour articles présentant la forme de barreaux de l'industrie du tabac, particulièrement pour les cartons (2) dont la section d'ouverture est constitué d'un couvercle (32) rattaché d'un seul côté de manière pivotante audit carton (2), procédé présentant les étapes suivantes:
- un carton fermé (2) est introduit dans un dispositif de réception (22) d'un système de levage (14) du carton (2);
- le carton fermé (2) est ouvert automatiquement;
- le carton ouvert (2) est soulevé par le système de levage (14);
- le carton ouvert (2) est transféré par le système de levage (14) à un cadre basculant (64);
- le carton ouvert (2) est basculé d'environ 180° dans le cadre basculant (64) afin d'être vidé.

2. Procédé selon la revendication 1, comportant l'étape suivante:
- le carton fermé (2) est séparé d'une rangée de cartons fermés (2) avant d'être transféré au système de levage (14).

3. Procédé selon l'une quelconque des revendications précédentes,
le carton (2) présentant un couvercle (32) pourvu de languettes latérales (48), qui sont glissées dans les parois latérales (50) du carton (2) lorsque ce dernier est fermé, procédé comportant les étapes suivantes:
- le carton fermé (2) est ouvert par ouverture automatique du couvercle (32);
- les languettes (48) retirées des parois latérales (50) du carton lors de l'ouverture du couvercle (32) sont pivotées automatiquement de 180°.

4. Procédé selon l'une quelconque des revendications précédentes, présentant les étapes supplémentaires suivantes:
- le carton vidé (2), se trouvant dans le cadre basculant (64), est retourné à sa position d'origine par un basculement en sens inverse d'environ 180°;
- le carton vidé (2) est retiré du cadre basculant (64) en position debout et évacué.

5. Dispositif d'ouverture automatique de cartons fermés (2) contenant des articles de l'industrie du tabac présentant la forme de barreaux, pourvus d'une section d'ouverture (32), pour des cartons (2) dont la section d'ouverture est un couvercle (32) rattaché d'un seul côté et de manière pivotante audit carton (2), avec un dispositif d'aspiration (34) assigné au chemin de transfert du carton (2), permettant d'attirer par aspiration et d'ouvrir ladite section d'ouverture (32) du carton (2),
le dispositif d'aspiration (34) pouvant pivoter d'une première position détectant le couvercle (32) dans sa position fermée, d'environ 180° ensemble avec le couvercle (32) dans une seconde position, dans laquelle le couvercle (32) est maintenu ouvert, afin d'assurer l'ouverture dudit couvercle (32).

6. Dispositif selon la revendication 5,
présentant un dispositif de retenue ayant préférentiellement la forme de tôles élastiques à ressorts (44, 46) situé dans la zone du dispositif d'aspiration (34), de manière à ce que le couvercle (32), arrivant en deuxième position, puisse s'encliqueter dans ledit dispositif de retenue, afin d'être retenu dans ladite deuxième position.

7. Dispositif selon l'une quelconque des revendications 5 ou 6,
pour des cartons (2) dont le couvercle (32) est pourvu de languettes latérales (48) glissées dans les parois latérales (50) du carton (2) lorsque le couvercle (32) est fermé,
au moins un levier basculant (54) étant prévu, pouvant être mis en contact avec au moins une des languettes (48) lorsque le couvercle (32) est ouvert, afin de faire pivoter cette au moins une languette (48) de manière à l'éloigner du carton (2).

8. Dispositif permettant de vider des cartons (2) contenant des articles présentant la forme de barreaux de l'industrie du tabac,
pourvu d'un dispositif de réception (22) pour au moins un carton, ledit dispositif étant assigné à un système de levage permettant de soulever les cartons (2),
pourvu d'un cadre basculant (64) que les cartons (2) peuvent atteindre au moyen du système de levage (14), permettant la vidange des cartons (2),
**caractérisé par** un dispositif selon l'une quelconque des revendications 5 à 7.

9. Dispositif selon la revendication 8,
le dispositif d'aspiration (34) étant situé dans la zone de réception (22) de manière à permettre l'ouverture d'un carton (2) se trouvant dans ledit dispositif de réception.

10. Dispositif selon la revendication 9,
le système de levage (14) présentant des guides latéraux (90) disposés le long du chemin de levage et destinés au guidage du au moins un carton (2) se trouvant dans le dispositif de réception du système de levage (14), la distance entre lesdits guides (90) et un carton (2) étant telle, qu'ils repoussent la (les) languette(s) (48) pivotée(s) par le levier pivotant (54) durant le levage du carton (2) par le système de levage (14) de telle manière en direction du carton (2), que la languette (48) conserve au moins le degré de pivotement causé par le levier pivotant (54).

11. Dispositif selon l'une des revendications 8 à 10,
pourvu d'un système de transport (10) amenant les cartons (2) au dispositif de réception (22),
ledit système de transport (10) présentant latéralement au moins un second dispositif d'aspiration (24) et un palpeur permettant de détecter les cartons (2),
ledit second dispositif d'aspiration (24) pouvant retenir temporairement le carton (2) suivant par aspiration, lorsqu'un carton (2) est détecté par la palpeur.

12. Dispositif selon l'une quelconque des revendications 8 à 11,
avec un système de transport d'évacuation (76) permettant l'évacuation des cartons (2) vidés le long d'un chemin d'évacuation,
au moins un élément de friction, en particulier un élément de brosse (82), étant prévu le long du chemin d'évacuation (78) du système de transport d'évacuation (76), afin de permettre le déplacement des cartons vidés (2) en position verticale le long du chemin d'évacuation (78).
